# EUROPÄISCHE PATENTSCHRIFT

(11) **EP 3 244 859 B1**
(45) Veröffentlichungstag und Bekanntmachung des Hinweises auf die Patenterteilung: **29.04.2020**
(21) Anmeldenummer: 16700289.8
(22) Anmeldetag: 06.01.2016
(51) Int. Cl.: A61G 5/10, A61G 5/14, A47C 3/24

(54) **SITZMÖBELCHASSIS MIT EINER HÖHENVERSTELLBAREN SITZFLÄCHE**
SEATING FURNITURE CHASSIS HAVING A HEIGHT-ADJUSTABLE SEAT SURFACE
CHÂSSIS DE SIÈGE AVEC UNE ASSISE POSITIONNABLE EN HAUTEUR

(30) Priorität: 15.01.2015 DE 202015100170 U
(43) Veröffentlichungstag der Anmeldung: 22.11.2017
(73) Patentinhaber: Innotec Motion GmbH, 59558 Lippstadt (DE)
(72) Erfinder: MACKERT, Michael, 59602 Rüthen (DE)
(74) Vertreter: Schäperklaus, Jochen
(86) Internationale Anmeldenummer: PCT/EP2016/050129
(87) Internationale Veröffentlichungsnummer: WO 2016/113160

(56) Entgegenhaltungen:
- DE-A1- 2 101 775
- US-A- 597 278
- US-A- 2 608 239
- US-A- 4 852 939

## Beschreibung

Die vorliegende Erfindung betrifft ein Sitzmöbelchassis mit einer höhenverstellbaren Sitzfläche gemäß dem Oberbegriff des ersten Anspruchs.

Unter einem Sitzmöbelchassis wird im Rahmen dieser Erfindung insbesondere eine Konstruktion verstanden, die als Grundgerüst eines Sitzmöbels eingesetzt wird. Das Sitzmöbelchassis kann also beispielsweise eine Konstruktion aus Metall und/oder anderen Werkstoffen sein, an der Polster, Bezug und weitere Bauteile des Sitzmöbels befestigt werden können.

Ein Sitzmöbelchassis mit einer höhenverstellbaren Sitzfläche ist aus dem Stand der Technik bereits bekannt. Die höhenverstellbare Sitzfläche ist vor allem vorteilhaft für körperlich eingeschränkte Benutzer. Eine relativ hohe Sitzfläche ermöglicht ein einfaches Aufstehen und Hinsetzen. Wenn der Benutzer sitzt, kann die Höhe der Sitzfläche verringert werden, sodass er eine bequeme Sitzposition einnehmen kann.

US 4,852,939 offenbart eine Höhenverstellung für ein Sitzmöbel.

Bekannte Mechaniken benötigen relativ viel Bauraum, sodass einigen Benutzern das Design derartiger Sitzmöbel nicht gefällt.

Demgegenüber liegt der Erfindung die Aufgabe zugrunde, ein Sitzmöbelchassis mit einer weniger Bauraum benötigenden Mechanik und ein Sitzmöbel mit einem solchen Sitzmöbelchassis zu schaffen Diese Aufgabe wird durch ein Sitzmöbelchassis gemäß Anspruch 1 und ein Sitzmöbel gemäß Anspruch 13 gelöst. Ausführungsformen der Erfindung sind in den abhängigen Ansprüchen angegeben.

Das Sitzmöbelchassis umfasst eine höhenverstellbare Sitzfläche, ein Antriebsmittel, eine Welle, einen Höhenverstellungsmechanismus und eine Gewindestange. Das Antriebsmittel ist mit der Welle gekoppelt und zur Übertragung eines Drehmoments über die Welle an die Gewindestange ausgebildet. Der Höhenverstellungsmechanismus ist so mit der Gewindestange und der Sitzfläche gekoppelt, dass eine Rotation der Gewindestange durch den Höhenverstellungsmechanismus in eine Höhenverstellung der Sitzfläche umgesetzt wird.

Erfindungsgemäß ist vorgesehen, dass eine Längsachse der Welle nicht parallel zu einer Längsachse der Gewindestange angeordnet ist. Unter der Längsachse wird dabei insbesondere jeweils die Achse verstanden, in der die Welle beziehungsweise die Gewindestange die größte Ausdehnung aufweist. Die Längsachse kann beispielsweise bei einer Drehung der Welle bzw. der Gewindestange in Richtung des Drehimpulsvektors verlaufen.

Die Gewindestange kann also mittels des Antriebsmittels in Rotation versetzt werden. Diese Rotation löst eine Höhenverstellung der Sitzfläche aus.

Durch die nicht parallele Anordnung der beiden Längsachsen zueinander wird Bauraum eingespart, da die beiden relativ langen Bauteile sich nicht in derselben Richtung erstrecken.

Versuche haben überraschenderweise gezeigt, dass eine derartige Anordnung ausreichend Stabilität für den Einsatz bei einem Sitzmöbelchassis bietet. Dies war nicht zu erwarten, da auf die Mechanik bei relativ schweren Benutzern eine enorme Belastung wirkt, insbesondere wenn der Benutzer sich auf die Sitzfläche setzt. Von höhenverstellbaren Tischmöbeln ist bereits bekannt, dass die Längsachse der Welle nicht parallel zur Längsachse der Gewindestange verläuft. Dort wird diese Mechanik jedoch nicht eingesetzt, um Bauraum einzusparen. Denn dieser ist bei Tischmöbeln üblicherweise ausreichend vorhanden. Außerdem treten bei Tischmöbeln keine vergleichbar große Belastungen der Mechanik auf.

Nach einer Ausführungsform der Erfindung kann das Sitzmöbelchassis ein Kegelradgetriebe umfassen, das mit der Welle und der Gewindestange gekoppelt ist, sodass das Drehmoment von der Welle auf die Gewindestange über das Kegelradgetriebe übertragen werden kann. Das Kegelradgetriebe wird eingesetzt, da die Längsachsen der Welle und der Gewindestange nicht parallel zueinander angeordnet sind.

Nach einer Ausführungsform der Erfindung kann das Kegelradgetriebe als schrägverzahntes Kegelradgetriebe ausgebildet sein. Dies hat den Vorteil einer besseren Drehmomentübertragung. Bevor die Verbindung zweier Zähne gelöst wird, treten bereits zwei andere Zähne miteinander in Kontakt.

Erfindungsgemäß ist vorgesehen, dass das Sitzmöbelchassis eine weitere Gewindestange umfasst, die über die Welle mit dem Antriebsmittel gekoppelt ist. Die weitere Gewindestange kann ähnlich oder genauso ausgebildet sein wie die bereits zuvor erwähnte Gewindestange. Die Verwendung der weiteren Gewindestange erhöht die Stabilität der Mechanik.

Nach einer Ausführungsform der Erfindung ist es möglich, dass eine Längsachse der weiteren Gewindestange nicht parallel zur Längsachse der Welle angeordnet ist. Es ist aber möglich, dass die Längsachsen der beiden Gewindestangen parallel zueinander angeordnet sind.

Nach einer Ausführungsform der Erfindung kann das Sitzmöbelchassis ein weiteres Kegelradgetriebe umfassen, das mit der weiteren Gewindestange und der Welle gekoppelt ist.

Nach einer Ausführungsform der Erfindung kann das weitere Kegelradgetriebe als schrägverzahntes Kegelradgetriebe ausgebildet sein.

Erfindungsgemäß ist vorgesehen, dass der Höhenverstellungsmechanismus so mit der Gewindestange und der Sitzfläche gekoppelt ist, dass bei einer Höhenverstellung der Sitzfläche gleichzeitig eine Neigung der Sitzfläche erfolgt. Dies ist insbesondere vorteilhaft, um einen Benutzer das Aufstehen und das Hinsetzen zu erleichtern.

Nach einer Ausführungsform der Erfindung kann bei einer Anhebung der Sitzfläche eine Neigung der Sitzfläche nach vorne ausgelöst werden. Unter dem Begriff "vorne" wird dabei insbesondere die einer Rückenlehne gegenüberliegende Seite des Sitzmöbelchassis verstanden. Eine Neigung der Sitzfläche nach vorne kann bedeuten, dass der vordere Bereich der Sitzfläche relativ zum hinteren Bereich der Sitzfläche abgesenkt wird und/oder der hintere Bereich der Sitzfläche relativ zum vorderen Bereich der Sitzfläche angehoben wird.

Nach einer Ausführungsform der Erfindung kann bei einer Absenkung der Sitzfläche eine Neigung der Sitzfläche nach hinten ausgelöst werden. Eine Neigung der Sitzfläche nach hinten kann bedeuten, dass der vordere Bereich der Sitzfläche relativ zum hinteren Bereich angehoben wird und/oder der hintere Bereich der Sitzfläche relativ zum vorderen Bereich abgesenkt wird.

Nach einer Ausführungsform der Erfindung kann das Sitzmöbelchassis eine Rückenlehne umfassen. Die Rückenlehne kann so mit dem Höhenverstellungsmechanismus gekoppelt sein, dass bei einer Höhenverstellung der Sitzfläche eine Neigung der Rückenlehne erfolgt.

Nach einer Ausführungsform der Erfindung kann bei einer Anhebung der Sitzfläche eine Neigung der Rückenlehne nach vorne ausgelöst werden. Eine Neigung der Rückenlehne nach vorne kann bedeuten, dass ein oberer Bereich der Rückenlehne nach vorne bewegt wird und/oder ein unterer Bereich der Rückenlehne nach hinten bewegt wird.

Nach einer Ausführungsform der Erfindung kann bei einer Absenkung der Sitzfläche eine Neigung der Rückenlehne nach hinten ausgelöst werden. Eine Neigung der Rückenlehne nach hinten kann bedeuten, dass ein oberer Bereich der Rückenlehne nach hinten bewegt wird und/oder ein unterer Bereich der Rückenlehne nach vorne bewegt wird.

Nach einer Ausführungsform der Erfindung kann die Längsachse der Welle in etwa rechtwinklig zur Längsachse der Gewindestange angeordnet sein. Diese Anordnung ist besonders bauraumsparend. Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit den gleichen oder ähnlichen Funktionen dieselben Bezugszeichen verwendet. Darin zeigen:
- Fig. 1: schematische Darstellungen eines Sitzmöbelchassis nach
- A-D: einer Ausführungsform der Erfindung;
- Fig. 2: eine schematische Darstellung des Antriebsmittels, der Gewindestangen und der Kegelradgetriebe von der Rückseite des Sitzmöbelchassis; und
- Fig. 3: eine schematische Darstellung des Antriebsmittels, einer der Gewindestangen und des Höhenverstellungsmittels in einer Seitenansicht.

Das Sitzmöbelchassis 100 umfasst eine höhenverstellbare Sitzfläche 101 und eine Rückenlehne 102. Die Sitzfläche 101 ist mit einem Höhenverstellungsmechanismus 103 gekoppelt, der wiederum mit Gewindestangen 104 gekoppelt ist. Die Gewindestangen 104 können mittels eines Antriebsmittels 105 in Rotation versetzt werden. Bei Rotation der Gewindestangen 104 wird die Höhe der Sitzfläche 101 verändert. Dies ist besonders gut in den Figuren 1A bis 1D zu erkennen.

Bei einer Höhenverstellung der Sitzfläche 101 erfolgt gleichzeitig eine Neigung der Sitzfläche 101. Wenn die Sitzfläche 101 abgesenkt wird, neigt sich der der Rückenlehne 102 zugewandte Bereich der Sitzfläche nach unten relativ zum der Rückenlehne 102 abgewandten Bereich. Wenn die Sitzfläche 101 angehoben wird, neigt sich der der Rückenlehne 102 zugewandte Bereich der Sitzfläche nach oben relativ zum der Rückenlehne 102 abgewandten Bereich.

Außerdem erfolgt eine Neigung der Rückenlehne 102, wenn die Höhe der Sitzfläche 101 verstellt wird. Ein oberer Bereich der Rückenlehne 102 wird relativ zu einem unteren Bereich der Rückenlehne 102 nach vorne bewegt, wenn die Sitzfläche 101 angehoben wird. Wenn die Sitzfläche 101 abgesenkt wird, wird der obere Bereich der Rückenlehne 102 relativ zum unteren Bereich der Rückenlehne 102 nach hinten bewegt.

Das Antriebsmittel 105 versetzt eine Welle (nicht dargestellt) in Rotation. Die Längsachse der Welle verläuft dabei horizontal von einer Seite des Sitzmöbelchassis zur dieser Seite gegenüberliegenden Seite des Sitzmöbelchassis. Die Seiten sind dabei die in der üblichen Gebrauchsstellung des Sitzmöbelchassis rechts und links angeordneten Seiten. Dies sind die Seiten, an denen weder die Rückenlehne angeordnet ist noch die der Rückenlehne gegenüber liegenden.

Die Rotation der Welle wird mittels Kegelradgetriebe 200 auf die Gewindestangen 104 übertragen. Daher ist es möglich, dass die Längsachsen der Gewindestangen 104 nicht parallel zur Längsachse der Welle verlaufen. Insbesondere in Figur 2 ist ersichtlich, dass die Längsachsen der Gewindestangen 104 in etwa rechtwinklig zur Längsachse der Welle verlaufen.

In Figur 3 ist dargestellt, wie der Höhenverstellungsmechanismus 103 mit den Gewindestangen 104 gekoppelt ist, sodass eine Rotation der Gewindestangen 104 eine Höhenverstellung der Sitzfläche 101 zur Folge hat.

## Patentansprüche

1. Sitzmöbelchassis (100), umfassend eine höhenverstellbare Sitzfläche (101), ein Antriebsmittel (105), eine Welle, einen Höhenverstellungsmechanismus (103) und eine Gewindestange (104), wobei das Antriebsmittel (105) mit der Welle gekoppelt und zur Übertragung eines Drehmoments über die Welle an die Gewindestange (104) ausgebildet ist, und wobei der Höhenverstellungsmechanismus (103) so mit der Gewindestange (104) und der Sitzfläche (101) gekoppelt ist, dass eine Rotation der Gewindestange (104) durch den Höhenverstellungsmechanismus (103) in eine Höhenverstellung der Sitzfläche (101) umgesetzt wird, wobei
eine Längsachse der Welle nicht parallel zu einer Längsachse der Gewindestange (104) angeordnet ist, wobei der Höhenverstellungsmechanismus (103) so mit der Gewindestange (104) und der Sitzfläche (101) gekoppelt ist, dass bei einer Höhenverstellung der Sitzfläche (101) gleichzeitig eine Neigung der Sitzfläche (101) erfolgt, **dadurch gekennzeichnet, dass** das Sitzmöbelchassis (100) eine weitere Gewindestange (104) umfasst, die über die Welle mit dem Antriebsmittel (105) gekoppelt ist.

2. Sitzmöbelchassis (100) nach Anspruch 1, **dadurch gekennzeichnet, dass** das Sitzmöbelchassis (100) ein Kegelradgetriebe (200) umfasst, das mit der Welle und der Gewindestange (104) gekoppelt ist, sodass das Drehmoment von der Welle auf die Gewindestange (104) über das Kegelradgetriebe (200) übertragbar ist.

3. Sitzmöbelchassis (100) nach Anspruch 2, **dadurch gekennzeichnet, dass** das Kegelradgetriebe (200) als schrägverzahntes Kegelradgetriebe ausgebildet ist.

4. Sitzmöbelchassis (100) nach dem vorherigen Anspruch, **dadurch gekennzeichnet, dass** eine Längsachse der weiteren Gewindestange (104) nicht parallel zur Längsachse der Welle angeordnet ist.

5. Sitzmöbelchassis (100) nach einem der Ansprüche 2-4, **dadurch gekennzeichnet, dass** das Sitzmöbelchassis (100) ein weiteres Kegelradgetriebe (200) umfasst, das mit der weiteren Gewindestange (104) und mit der Welle gekoppelt ist.

6. Sitzmöbelchassis (100) nach dem vorherigen Anspruch, **dadurch gekennzeichnet, dass** das weitere Kegelradgetriebe (200) als schrägverzahntes Kegelradgetriebe ausgebildet ist.

7. Sitzmöbelchassis (100) nach einem der vorherigen Ansprüche, **dadurch gekennzeichnet, dass** bei einer Anhebung der Sitzfläche (101) eine Neigung der Sitzfläche (101) nach vorne ausgelöst wird.

8. Sitzmöbelchassis (100) nach einem der vorherigen Ansprüche, **dadurch gekennzeichnet, dass** bei einer Absenkung der Sitzfläche (101) eine Neigung der Sitzfläche (101) nach hinten ausgelöst wird.

9. Sitzmöbelchassis (100) nach zumindest einem der vorherigen Ansprüche, **dadurch gekennzeichnet, dass** das Sitzmöbelchassis (100) eine Rückenlehne (102) umfasst, wobei die Rückenlehne (102) so mit dem Höhenverstellungsmechanismus (103) gekoppelt ist, dass bei einer Höhenverstellung der Sitzfläche (101) eine Neigung der Rückenlehne (102) erfolgt.

10. Sitzmöbelchassis (100) nach dem vorherigen Anspruch, **dadurch gekennzeichnet, dass** bei einer Anhebung der Sitzfläche (101) eine Neigung der Rückenlehne (102) nach vorne ausgelöst wird.

11. Sitzmöbelchassis (100) nach einem der beiden vorherigen Ansprüche, **dadurch gekennzeichnet, dass** bei einer Absenkung der Sitzfläche (101) eine Neigung der Rückenlehne (102) nach hinten ausgelöst wird.

12. Sitzmöbelchassis (100) nach einem der vorherigen Ansprüche, **dadurch gekennzeichnet, dass** die Längsachse der Welle in etwa rechtwinklig zur Längsachse der Gewindestange (104) angeordnet ist.

13. Sitzmöbel, umfassend ein Sitzmöbelchassis (100) nach einem der vorherigen Ansprüche.

## Claims

1. Seating furniture chassis (100), comprising a height-adjustable seat surface (101), a driving means (105), a shaft, a height adjustment mechanism (103) and a threaded rod (104), wherein the driving means (105) is coupled to the shaft and is designed to transmit a torque to the threaded rod (104) by means of the shaft, and wherein the height adjustment mechanism (103) is coupled to the threaded rod (104) and to the seat surface (101) in such a way that a rotation of the threaded rod (104) is converted into a height adjustment of the seat surface (101) by means of the height adjustment mechanism (103), wherein a longitudinal axis of the shaft is not arranged parallel to a longitudinal axis of the threaded rod (104), wherein the height adjustment mechanism (103) is coupled to the threaded rod (104) and to the seat surface (101) so that when the height of the seat surface (101) is adjusted, an inclination of the seat surface (101) simultaneously takes place,
**characterised in that** the seating furniture chassis (100) comprises a further threaded rod (104), which is coupled to the driving means (105) by means of the shaft.

2. Seating furniture chassis (100) according to claim 1,
**characterised in that** the seating furniture chassis (100) comprises a bevel gear transmission (200), which is coupled to the shaft and to the threaded rod (104), so that the torque can be transmitted from the shaft to the threaded rod (104) by means of the bevel gear transmission (200).

3. Seating furniture chassis (100) according to claim 2,
**characterised in that** the bevel gear transmission (200) is designed as a helical bevel gear transmission.

4. Seating furniture chassis (100) according to the preceding claim,
**characterised in that** a longitudinal axis of the further threaded rod (104) is not arranged parallel to the longitudinal axis of the shaft.

5. Seating furniture chassis (100) according to any one of claims 2 to 4,
**characterised in that** the seating furniture chassis (100) comprises a further bevel gear transmission (200), which is coupled to the further threaded rod (104) and to the shaft.

6. Seating furniture chassis (100) according to the preceding claim,
**characterised in that** the further bevel gear transmission (200) is designed as a helical bevel gear transmission.

7. Seating furniture chassis (100) according to any one of the preceding claims,
**characterised in that** when the seat surface (101) is raised, an inclination of the seat surface (101) to the front is triggered.

8. Seating furniture chassis (100) according to any one of the preceding claims,
**characterised in that** when the seat surface (101) is lowered, an inclination of the seat surface (101) to the rear is triggered.

9. Seating furniture chassis (100) according to at least one of the preceding claims,
**characterised in that** the seating furniture chassis (100) comprises a backrest (102), wherein the backrest (102) is coupled to the height adjustment mechanism (103) in such a manner that when the height of the seat surface (101) is adjusted, an inclination of the backrest (102) takes place.

10. Seating furniture chassis (100) according to the preceding claim,
**characterised in that** when the seat surface (101) is raised, an inclination of the backrest (102) to the front is triggered.

11. Seating furniture chassis (100) according to any one of the two preceding claims,
**characterised in that** when the seat surface (101) is lowered, an inclination of the backrest (102) to the rear is triggered.

12. Seating furniture chassis (100) according to any one of the preceding claims,
**characterised in that** the longitudinal axis of the shaft is arranged approximately at right angles to the longitudinal axis of the threaded rod (104).

13. Seating furniture, comprising a seating furniture chassis (100) according to any one of the preceding claims.

## Revendications

1. Châssis de siège (100), comprenant une assise (101) réglable en hauteur, un moyen d'entraînement (105), un arbre, un mécanisme de réglage en hauteur (103) et une tige filetée (104),
dans lequel le moyen d'entraînement (105) est couplé à l'arbre et est conçu pour transmettre un couple à la tige filetée (104) par l'intermédiaire de l'arbre,
et dans lequel le mécanisme de réglage en hauteur (103) est couplé de telle manière à la tige filetée (104) et à l'assise (101) qu'une rotation de la tige filetée (104) est convertie par le mécanisme de réglage en hauteur (103) en un réglage en hauteur de l'assise (101),
dans lequel un axe longitudinal de l'arbre n'est pas agencé parallèlement à un axe longitudinal de la tige filetée (104),
dans lequel le mécanisme de réglage en hauteur (103) est couplé de telle manière à la tige filetée (104) et à l'assise (101) que, lors d'un réglage en hauteur de l'assise (101), il s'effectue simultanément une inclinaison de l'assise (101),
**caractérisé en ce que** le châssis de siège (100) comprend une autre tige filetée (104) qui est couplée au moyen d'entraînement (105) par l'intermédiaire de l'arbre.

2. Châssis de siège (100) selon la revendication 1, **caractérisé en ce que** le châssis de siège (100) comprend un engrenage à roues coniques (200) qui est couplé à l'arbre et à la tige filetée (104) de telle sorte que le couple peut être transmis de l'arbre à la tige filetée (104) par l'intermédiaire de l'engrenage à roues coniques (200).

3. Châssis de siège (100) selon la revendication 2, **caractérisé en ce que** l'engrenage à roues coniques (200) est conçu comme un engrenage à roues coniques à denture hélicoïdale.

4. Châssis de siège (100) selon la revendication précédente, **caractérisé en ce qu'**un axe longitudinal de l'autre tige filetée (104) n'est pas agencé parallèlement à l'axe longitudinal de l'arbre.

5. Châssis de siège (100) selon l'une quelconque des revendications 2 à 4, **caractérisé en ce que** le châssis de siège (100) comprend un autre engrenage à roues coniques (200) qui est couplé à l'autre tige filetée (104) et à l'arbre.

6. Châssis de siège (100) selon la revendication précédente, **caractérisé en ce que** l'autre engrenage à roues coniques (200) est conçu comme un engrenage à roues coniques à denture hélicoïdale.

7. Châssis de siège (100) selon l'une quelconque des revendications précédentes, **caractérisé en ce que**, lors d'un relèvement de l'assise (101), une inclinaison de l'assise (101) vers l'avant est déclenchée.

8. Châssis de siège (100) selon l'une quelconque des revendications précédentes, **caractérisé en ce que**, lors d'un abaissement de l'assise (101), une inclinaison de l'assise (101) vers l'arrière est déclenchée.

9. Châssis de siège (100) selon au moins l'une quelconque des revendications précédentes, **caractérisé en ce que** le châssis de siège (100) comprend un dossier (102), lequel dossier (102) est couplé de telle manière au mécanisme de réglage en hauteur (103) que, lors d'un réglage en hauteur de l'assise (101), il s'effectue une inclinaison du dossier (102).

10. Châssis de siège (100) selon la revendication précédente, **caractérisé en ce que**, lors d'un relèvement de l'assise (101), une inclinaison du dossier (102) vers l'avant est déclenchée.

11. Châssis de siège (100) selon l'une quelconque des deux revendications précédentes, **caractérisé en ce que**, lors d'un abaissement de l'assise (101), une inclinaison du dossier (102) vers l'arrière est déclenchée.

12. Châssis de siège (100) selon l'une quelconque des revendications précédentes, **caractérisé en ce que** l'axe longitudinal de l'arbre est agencé à peu près perpendiculairement à l'axe longitudinal de la tige filetée (104).

13. Siège, comprenant un châssis de siège (100) selon l'une quelconque des revendications précédentes.
